# EUROPÄISCHE PATENTSCHRIFT

(11) **EP 0 091 687 B1**
(45) Veröffentlichungstag und Bekanntmachung des Hinweises auf die Patenterteilung: **28.08.1985**
(21) Anmeldenummer: 83103503.5
(22) Anmeldetag: 11.04.1983
(51) Int. Cl.: H01H 50/18

(54) **Elektromagnetisches Relais**
Electromagnetic relay
Relais électromagnétique

(30) Priorität: 14.04.1982 DE 3213759
(43) Veröffentlichungstag der Anmeldung: 19.10.1983
(73) Patentinhaber: SIEMENS AKTIENGESELLSCHAFT, 80333 München (DE)
(72) Erfinder: Müller, Erwin, Ing. (grad.), D-8000 München 71 (DE)

## Beschreibung

Die Erfindung bezieht sich auf ein elektromagnetisches Relais mit einem langgestreckten Anker, der sich im wesentlichen parallel zur Achse der Erregerspule erstreckt und mit einem Ende unmittelbar an einem Ankerträgerteil (5) aus Isolierstoff befestigt ist, das mit einem Flansch des Spulenkörpers schwenkbar in Verbindungsteht.

Ein derartiges Relais ist in der älteren europäischen Patentanmeldung 82107301.2 (EP-A-72 975) beschrieben, deren Inhatt gemäß Art. 54 (3) und (4) zum Stand der Technik zählt. Das Relais nach der älteren Anmeldung hat den Vorteil, daß durch die unmittelbare Befestigung der Kontaktfedern im isolierenden Trägerteil des Ankers die Ankerbewegung unmittelbar auf die Kontaktfedern übertragen wird, so daß kein Betätigungsschieber erforderlich ist. Durch die dort vorgesehene Verbindung der beweglichen Kontaktfedern mit dem isolierenden Trägerteil kann also jegliche Reibung zwischen Anker und beweglicher Kontaktfedern, die durch den sonst üblichen Betätigungsschieber verursacht wird, vermieden werden. Allerdings ist bei den Ausführungsbeispielen der älteren Anmeldung noch nicht jegliche Reibung des Ankers vermieden, da die dort beschriebenen Schneiden- und Zapfenlagerungen des Ankers eine zwar nur geringe,. aber nicht vernachlässigbare Reibung verursachen.

Aufgabe der Erfindung ist es, ein Relais der eingangs genannten Art so auszugestalten, daß der Anker mit möglichst wenig Einzelteilen praktisch reibungsfrei gelagert wird.

Diese Aufgabe wird durch die im Anspruch 1 angegebene Erfindung gelöst das Ankerträgerteil über einen oder mehrere elastische.

Durch die Anformung des Ankerträgerteiles am Kunststoffspulenkörper ist es möglich, eine reibfreie Ankerlagerung zu erhalten und zusätzliche Teile einzusparen. Außerdem wird eine Toleranzsummierung verhindert, da zwischen Anker und Spulenkörper keine getrennt gefertigten Zwischenglieder vorhanden sind und normalerweise die Eisenteile des Magnetkreises am Spulenkörper gelagert werden.

Das Ankerträgerteil ist zweckmäßigerweise rahmenförmig ausgebildet und hält den Anker durch Steckbefestigung in dem Rahmenausschnitt. Der Anker wird in diesem Fall in seiner Längsrichtung in die Ausnehmung des Ankerträgerteiler eingesteckt und durch Preßsitz oder auch durch eine Rastverbindung gehalten. Eine solche Rastverbindung kann beispielsweise durch zusammenwirkende Kerben und Vorsprünge am Anker einerseits und am Ankerträgerteil andererseits erzielt werden.

In einer anderen Ausführungsform kann das Ankerträgerteil auch eine U-förmige Ausnehmung besitzen, in welcher der Anker durch Einstecken einrastbar befestigt ist. Falls es notwendig ist, das Ankerende gegenüber metallischen Teilen des Magnetkreises, etwa gegenüber einer metallischen Relaiskappe, zu isolieren, so kann das Ankerträgerteil in Verlängerung der Längsachse des Ankers eine geschlossene Rückwand aufweisen.

Der elastische Steg, der jeweils das Ankerträgerteil mit dem Spulenkörper verbindet, besitzt zweckmäßigerweise an seiner schmalsten Stelle einen rechteckigen Querschnitt, dessen Schmalseite in Richtung der Drehachse des Ankers verläuft. Dieser elastische Steg bzw. die elastischen Stege werden in einer bevorzugten Ausführungsform durch zwei gegenläufig abgerundete Einkerbungen zwischen dem Spulenflansch und dem Ankerträgerteil gebildet.

In einer bevorzugten Ausführungsform ist der Anker in einer axialen Öffnung des Spulenkörpers angeordnet. In einer anderen Ausführungsform kann der Anker auch seitlich der Spule angeordnet und in einem entsprechend seitlich an einem Spulenflansch angeformten Ankerträgerteil befestigt sein. Zusätzlich kann das Ankerträgerteil auch ein oder mehrere langgestreckte Kontaktelemente tragen, welche parallel zum Anker befestigt sind und mit diesem gemeinsam bewegt werden.

Die Erfindung wird nachfolgend an Ausführungsbeispielen anhand der Zeichnung näher erläutert. Es zeigt
Figur 1 einen Spulenkörper mit Ankerhalteglied für ein erfindungsgemäßes Relais,
Figur 2 eine abgewandelte Ausführungsform des Spulenkörpers in einer Schnittansicht.
Figur 3 bis 5 weitere Abwandlungen des Spulenkörpers und des Ankers in Detailansichten,
Figur 6 eine weiter abgewandelte Ausführungsform des Ankerhaltegliedes.

Der in Fig. 1 perspektivisch dargestellte Spulenkörper mit Anker kann beispielsweise bei einem Relais, wie es in der älteren Anmeldung beschrieben ist, eingesetzt werden. Dieser Spulenkörper 1, der ohne Wicklung gezeigt ist, besitzt zwei Spulenflansche 2 und 3, wobei im Bereich des Spulenflansches 2 ein langgestreckter stabförmiger Anker 4 mit seinem einen Ende 4a gelagert ist, so daß er sich durch eine Öffnung 1a des Spulenkörpers 1 in dessen Axialrichtung erstreckt und mit seinem freien Ende 4b Schaltbewegungen zwischen nicht dargestellten Gegenpolen ausführen kann.

Zur Lagerung des Ankers dient ein rahmenförmiges Ankerträgerteil 5, welches über elastische Stege 6 und 7 einstückig am Spulenkörperflansch 2 angeformt ist. Der Anker ist dabei durch Preßsitz in dem rahmenförmigen Ankerträgerteil gehalten, während die durch gegenläufig abgerundete Einkerbungen gebildeten Biegestege 6 jeweils an ihrer schmalsten Stelle die Drehachse des Ankers bilden.

Der Spulenkörper mit seinem Flansch 2 bildet unterhalb des Ankerträgerteiles 5 einen Fortsatz 2a, der beispielsweise Spulenanschlußstifte 8 trägt. Der gesamte Spulenkörper mit Anker kann auf einen nicht dargestellten Relaisgrundkörper aufgesetzt werden, so wie das beispielsweise in der älteren Anmeldung gezeigt ist. Vom Anker betätigbare Kontaktfedersätze können entweder seitlich am Spulenkörper angelagert oder in dem erwähnten Grundkörper befestigt werden. Die beweglichen Kontaktfedern können dabei auch, wie in der älteren Anmeldung vorgesehen, in einem entsprechend ausgebildeten Ankerträgerteil (siehe auch Fig. 6) befestigt werden.

Fig. 2 zeigt eine etwas abgeänderte Ausführungsform eines Spulenkörpers mit Anker in einem Schnitt, von oben gesehen. Der Spulenkörper 11 mit den Flanschen 12 und 13 trägt eine Wicklung 11a, während in seinem Inneren der stabförmige Anker 4 angeordnet ist. Zum Schließen des Magnetkreises dienen dabei zwei Bügel 14 und 15, weiche mit ihren Enden 14a und 15a an das gelagerte Ankerende 4a herangeführt sind und mit ihren Enden 14b und 15b jeweils Arbeitsluftsplate 16 bzw. 17 gegenüber dem Ankerende 4b bilden. Durch einen (nicht dargestellten) Dauermagneten kann das System polarisiert werden, so daß der Anker je nach Erregung zu dem einen oder zu dem anderen Magnetkreisbügel 14 bzw. 15 hingezogen wird.

Das Ankerträgerteil 18 ist ähnlich wie das Ankerträgerteil 5 in Fig. 1 ausgebildet. Gegenüber diesem besitzt es jedoch eine geschlossene Rückwand 18a, so daß das eingesteckte Ankerende 4a isoliert ist.

Das Spulenöffnung 11b ist in diesem Fall konisch ausgebildet, d. h. die Öffnung ist im Bereich des Spulenflansches 12 in der Nähe der Ankerlagerung nur schmal, während sie im Bereich des Spulenflansches 13 in der Nähe des freien Ankerendes weiter ist. Dadurch ist eine ungehinderte Schaltbewegung des Ankers möglich, während andererseits der zur Schaltbewegung nicht benötigte Raum durch den Kunststoff des Spulenkörpers ausgefüllt ist und diesem mehr Stabilität verleiht. Bei der Fertigung des Spulenkörpers hat dies den Vorteil, daß der Kern des Spritzwerkzeuges aufgrund der konischen Form leichter herausgezogen werden kann. Weiterhin besitzt der Spulenkörper nach Fig. 2 im Bereich des Spulenflansches 13 zwei Anschlagnasen 19, durch die der Ankerhub exakt begrenzt werden kann.

Fig. 3 zeigt in einer Detaildarstellung eine andere Ausführungsform des Spulenkörpers. Der Spulenkörper 21 mit Wicklung 21a enthält dabei in seinem Inneren ein Joch 22, welches am Spulenflansch 23 abgewinkelt ist. Der stabförmige Anker 24 ist in diesem Fall parallel zur Spulenachse neben der Spule angeordnet und in einem am Spulenflansch 23 angeformten Ankerträgerteil 25 befestigt. Auch dieses Ankerträgerteil 25 ist über einen oder mehrere Biegestege 26 mit dem Spulenkörper 21 verbunden und gestattet eine Schaltbewegung des Ankers 24. Zur Fixierung besitzt der Anker eine oder mehrere Einkerbungen 27, in welche Rastnasen 28 des Ankerträgerteiles 25 eingreifen.

Die Ausführungsform nach Fig. 4 ist weitgehend ähnlich der von Fig. 3. Hierbei trägt der Spulenkörper 31 ein langgestreckt gerade ausgebildetes Joch 32 in seinem Inneren, welches über den Spulenflansch 33 in Axialrichtung vorsteht und an das ein abgewinkelt ausgebildeter Anker 34 angekoppelt ist. -Dieser Anker 34 ist in einem Ankerträgerteil 35 befestigt, welches über einen Biegesteg 36 mit dem Spulenflansch 33 verbunden ist.

Die Befestigung des Ankers 34 in dem Ankerträgerteil 35 kann beispielsweise gemäß Fig. 5 erfolgen. In diesem Fall besitzt das Ankerträgerteil eine U-förmige Öffnung 35a, in welche der Anker 34 von oben eingesteckt werden kann. Durch den Rastzahn 35b wird er im Ankerträgerteil 35 gehalten.

Fig. 6 zeigt in einer Detaildarstellung noch eine abgewandelte Ausführungsform des Ankerträgerteiles. An dem nur andeutungsweise dargestellten Spulenkörper 41 ist über Biegestege 42 ein Ankerträgerteil 43 angeformt, welches nicht nur einen Anker 44, sondern an seitlichen Fortsätzen auch jeweils bewegliche Kontaktfedern 45 und 46 trägt. Im übrigen ist die Ausführung des Relais auch hierbei entsprechend den vorangehenden Figuren variierbar.

## Patentansprüche

1. Elektromagnetisches Relais mit einem langgestreckten Anker (4), der sich im wesentlichen parallel zur Achse der Erregerspule (1) erstreckt und mit einem Ende (4a) unmittelbar an einem Anherträgerteil (5) aus lsolierstoff befestigt ist, das mit einem Flansch (2) des Spulenkörpers schwenkbar dadurch in Verbindung steht, daß es über einen oder mehrere elastische Stege (6, 7) einstückig am Spulenkörper (1) angeformt ist.

2. Relais nach Anspruch 1, dadurch gekennzeichnet, daß das Ankerträgerteil (5) rahmenförmig ausgebildet ist und den Anker (4) durch Steckbefestigung hält.

3. Relais nach Anspruch 1, dadurch gekennzeichnet, daß das Ankerträgerteil (35) eine U-förmige Ausnehmung besitzt, in welcher der Anker (34) einrastbar befestigt ist.

4. Relais nach einem der Ansprüche 1 bis 3, dadurch gekennzeichnet, daß das Ankerträgerteil (18) in Verlängerung der Längsachse des Ankers (4) eine geschlossene Rückwand (18a) besitzt.

5. Relais nach einem der Ansprüche 1 bis 4, dadurch gekennzeichnet, daß der jeweilige elastische Steg (6, 7) an seiner schmalsten Stelle einen rechteckigen Querschnitt besitzt, dessen Schmalseite in Richtung der Drehachse des Ankers (4) verläuft.

6. Relais nach einem der Ansprüche 1 bis 5, dadurch gekennzeichnet, daß der bzw. die elastischen Stege (6, 7) durch zwei gegenläufig abgerundete Einkerbungen zwischen dem Spulenflansch (2) und dem Ankerträgerteil (5) gebildet sind.

7. Relais nach einem der Ansprüche 1 bis 6, dadurch gekennzeichnet, daß die elastischen Stege in Richtung der Ankerachse verlaufend als Torsionsstege ausgebildet sind.

8. Relais nach einem der Ansprüche 6 oder 7, dadurch gekennzeichnet, daß der Anher (4) in einer axialen Öffnung (11 b) des Spulenkörpes (11) angeordnet ist und diese Öffnung (11b) des Spulenkörpers (11) in Richtung auf den das Ankerträgerteil (18) tragenden Spulenflansch (12) verengt ist.

9. Relais nach einem der Ansprüche 1 bis 8, dadurch gekennzeichnet, daß der Spulenkörper (11) an dem dem Ankerträgerteil (18) entgegengesetzten Spulenflansch (13) seitliche Anschlagnasen (19) für den Anker (4) besitzt.

10. Relais nach einem der Ansprüche 1 bis 5, dadurch gekennzeichnet, daß der Anker (24, 34) seitlich des Spulenkörpers (21, 31) angeordnet und das Ankerträgerteil (25, 35) seitlich an einem Spulenflansch (23, 33) angeformt ist.

11. Relais nach einem der Ansprüche 1 bis 10, dadurch gekennzeichnet, daß im Ankerträgerteil (43) parallel zum Anker (44) zumindest ein langgestrecktes Kontaktelement (45, 46) befestigt ist.

## Claims

1. An electro-magnetic relay having an elongate armature (4) which extends essentially parallel to the axis of the excitation coil (1) and has one end (4a) directly secured to an armature carrier element (5) which is made of an isulating material and is pivotably connected to a flange (2) of the coil body, in that it forms integrally with the coil body (1) through one or more elastic webs (6, 7).

2. A relay as claimed in Claim 1, characterised in that the armature carrier element (5) is frame- shaped and holds the armature (4) by a plug fixing.

3. A relay as claimed in Claim 1, characterised in that the armature carrier element has a U-shaped opening in which the armature (34) is lockably secured.

4. A relay as claimed in one of Claims 1 to 3, characterised in that in prolongation of the longitudinal axis of the armature (4), the armature carrier element (18) has a closed rear face (18a).

5. A relay as claimed in one of Claims 1 to 4, characterised in that at its narrowest point, the elastic web (6, 7) has in each case a rectangular cross-section, the narrow side of which extends in the direction of the axis of rotation of the armature (4).

6. A relay as claimed in one of Claims 1 to 5, characterised in that the elastic web or webs (6, 7) is or are formed by two indentations, which are rounded off in opposite direction, between the coil flange (2) and the- armature carrier element (5).

7. A relay as claimed in one of Claims 1 to 6, characterised in that in the direction of the axis of the armature, the elastic webs are formed as torsion webs.

8. A relay as claimed in one of Claims 6 or 7, characterised in that the armature (4) is arranged in an axial opening (11 b) in the coil body (11) and the opening (11b) in the coil body (11) narrows in the direction towards the coil flange (12) which carriers the armature carrier element (18).

9. A relay as claimed in one of Claims 1 to 8, characterised in that on the coil flange (13) which is opposite to the armature carrier element (18), the coil body (11) has lateral stop projections (19) for the armature (4).

10. A relay as claimed in one of Claims 1 to 5, characterised in that the armature (24, 34) is arranged at the side of the coil body (21, 31) and the armature carrier element (25, 35) is laterally formed at a coil flange (23, 33).

11. A relay as claimed in one of Claims 1 to 10. characterised in that at least one elongate contact element (45, 46) is secured parallel to the armature (44) in the armature carrier element (43).

## Revendications

1. Relais électromagnétique, comprenant une armature oblongue (4) qui s'étend essentiellement parallèlement à l'axe de la bobine d'excitation (1) et est fixée par une extrémité (4a) directement à un élément porte-armature (5) en matériau isolant, qui est relié pivotant à un flasque (2) du mandrin de bobine par le fait que, par l'intermédiaire d'une ou de plusieurs languettes élastiques (6, 7), il est formé d'un seul tenant avec le mandrin de bobine (1).

2. Relais selon la revendication 1, caractérisé en ce que l'élément porte-armature (5) est en forme de cadre et tient l'armature (4) par un assemblage par emboîtement.

3. Relais selon la revendication 1, caractérisé en ce que l'élément porte-armature (35) possède un évidement en U, dans lequel l'armature (34) est fixée à cran.

4. Relais selon une des revendications 1 à 3, caractérisé en ce que l'élément porte-armature (18) possède une paroi postérieure (18a) fermée dans le prolongement de l'axe de l'armature (4).

5. Relais selon une des revendications 1 à 4, caractérisé en ce que la languette élastique ou chaque languette élastique (6, 7) présente, à son point le plus étroit, une section droite rectangulaire, dont les petits côtés sont orientés suivant l'axe de rotation de l'armature (4).

6. Relais selon une des revendications 1 à 5, caractérisé en ce que la languette élastique ou les languettes élastiques (6, 7) sont formées, entre le flasque de bobine (2) et l'élément porte-bobine (5), par deux encoches avec des arrondis opposés.

7. Relais selon une des revendications 1 à 6, caractérisé en ce que les languettes élastiques sont réalisées, dans leur extension en direction de l'axe de l'armature, comme des languettes de torsion.

8. Relais selon la revendication 6 ou 7, caractérisé en ce que l'armature (4) est disposée dans une ouverture axiale (11b) du mandrin de bobine (11) et cette ouverture (11b) se rétrécit en direction du flasque de bobine (12) supportant l'élément porte-armature (18).

9. Relais selon une des revendications 1 à 8, caractérisé en ce que le mandrin de bobine (11) possède, sur le flasque de bobine (13) opposé à l'élément porte-armature (18), des nez de butée latéraux (19) pour l'armature (4).

10. Relais selon une des revendications 1 à 5, caractérisé en ce que l'armature (24, 34) est disposée à côté du mandrin de bobine (21, 31) et l'élément porte-armature (25. 35) est formé latéralement sur un flasque de bobine (23, 33).

11. Relais selon une des revendications 1 à 10, caractérisé en ce qu'au moins un élément de contact oblong (45, 46) est fixé parallèlement à l'armature (44) dans l'élément porte-armature (43).
